# EUROPÄISCHE PATENTSCHRIFT

(11) **EP 2 826 935 B1**
(45) Veröffentlichungstag und Bekanntmachung des Hinweises auf die Patenterteilung: **31.10.2018**
(21) Anmeldenummer: 14075047.2
(22) Anmeldetag: 11.07.2014
(51) Int. Cl.: E05B 15/16, E05B 17/20, E05B 9/04, E05B 27/00

(54) **SCHLIESSSYSTEM**
LOCKING SYSTEM
SYSTÈME DE VERROUILLAGE

(30) Priorität: 19.07.2013 DE 102013012464
(43) Veröffentlichungstag der Anmeldung: 21.01.2015
(73) Patentinhaber: ASSA ABLOY Sicherheitstechnik GmbH, 72458 Albstadt (DE)
(72) Erfinder: Matschke, Steffen, 14167 Berlin (DE); Günther, Dieter, 14163 Berlin (DE)
(74) Vertreter: Meissner, Peter E.

(56) Entgegenhaltungen:
- AT-B- 405 669
- DE-A1- 4 317 995
- FR-A1- 2 763 091
- US-A- 1 579 736
- US-A- 1 739 964

## Beschreibung

Die Erfindung betrifft ein Schließzylindersystem gemäß dem Oberbegriff des Anspruchs 1.

Ein solches Schließzylindersystem ist dabei beispielsweise aus dem Dokument US 1 579 736 A bekannt.

Versuche ein Schließsystem zu überwinden, sind in vielfältiger Hinsicht bekannt, sei es durch sogenanntes Picking oder auch durch An-oder Aufbohren.

Um einen derartigen Angriff zu verhindern, werden Bohrschutzsysteme in den Schließzylinder eingebaut.

Die meisten Bohrschutz-Varianten sehen möglichst viele Hartmetall-Stifte vor, die in das Zylindergehäuse und den Zylinderkern eingebracht werden. In vielen Fällen ist dies auch wirksam genug.

Das Ziel des Bohrversuches ist es immer, den Riegelmechanismus der Tür zu bewegen. Bei Europrofilzylindern wird dies meist durch die Schließbartdrehung ausgelöst.

Für den Knaufzylinder ergeben sich noch andere Anforderungen an den Bohrschutz, da ein großer Teil des Schließzylinders / Knauf aus den Zylindergehäuse heraussteht.

Aufgabe der Erfindung ist es, eine Schließbartdrehung bei einem derartigen Bohrversuch zu verhindern.

Gelöst wird diese Aufgabe erfindungsgemäß bei einem Schließzylindersystem, umfassend ein Zylindergehäuse mit einem drehbar darin gelagerten Zylinderkern , der mit einem Schließbart oder einem Abtriebssystem koppelbar ist, und zwar über einen in einen Schlüsselkanal einführbaren mechanisch und/oder elektronisch codierten Schlüssel oder eine Knaufspindel, sowie einen im Zylindergehäuse im Bereich dessen außenseitiger

Stirnseite vorgesehenen Anbohrschutz, wobei im Zylindergehäuse und/oder im Zylinderkern zusätzlich zu dem Anbohrschutz mindestens ein durch eine mechanische Krafteinwirkung auf den Anbohrschutz axial verschiebbares, die Drehung des Schließbartes oder eines zwischen Zylinderkern und Abtriebssystem angeordneten Adapters verhinderndes, Blockierelement vorgesehen ist, dadurch, dass der Zylinderkern von einer axial verschiebbaren Bohrschutzhülse umgeben ist, die mit einem im Zylindergehäuse axial verschiebbaren Blockierstift in Eingriff steht, der bei der Verschiebung der Bohrschutzhülse in den Drehbereich des Schließbartes eindringt und dessen Drehung somit verhindert.

Hierbei kann die Bohrschutzhülse den auf die Codierung des Schlüssels ansprechenden, in Bohrungen verschiebbaren Kern- und Gehäusestiften, entsprechende Bohrungen aufweist, die bei einer axialen Verschiebung der Bohrschutzhülse die Bewegung der Kern- und Gehäusestifte blockieren.

Bei einer nicht erfindungsgemäßen Ausgestaltung ist vorgesehen, dass die Blockierelemente als axial verschiebbare Bohrschutz-Blockierstifte ausgebildet sind, die beidseitig der Bohrungen für die Gehäusestifte im Zylindergehäuse angeordnet sind und mit ihrem von der Stirnseite des Zylindergehäuses abgewandten Ende mit dem Schließbart in Eingriff bringbar sind.

Möglich ist bei einer solchen nicht erfindungsgemäßen Ausgestaltung auch, dass die Bohrungen für die Gehäusestifte im Zylindergehäuse im Bereich der Bohrschutz-Blockierstifte Durchbrüche aufweisen, dass die Bohrschutz-Blockierstifte entlang ihrer Längserstreckung eine der Zahl der Bohrungen für die Gehäusestifte entsprechende Anzahl von nutförmigen Ausnehmungen aufweisen, die die normale Bewegung der Gehäusestifte senkrecht zu den Blockierstiften ermöglichen, bei einer axialen Verschiebung der Blockierstifte aber deren Bewegung verhindern.

Schließlich ist auch eine für skandinavische Schließzylindervorgesehene Ausbildung möglich, bei der Zylinderkern mit einem dessen Drehbewegung mit dem Abtriebssystem des Schließzylinders koppelnden Adapter verbunden ist und eine als Blockierelement ausgebildete, den Zylinderkern umgebende, axial verschiebbare Bohrschutzhülse den Eingriff eines Blockierstiftes zur Verhinderung der Drehbewegung des Adapters freigibt oder sperrt.

Die erfindungsgemäße Lösung besteht nicht nur aus einem Zylindergehäuse mit Hartmetall Bohrschutz , beispielsweise Hartmetallstiften, sondern sieht eine mechanische Lösung vor, bei der der Schließbart oder / und die Gehäusestifte blockiert werden, wenn das Gehäuse an bestimmten Stellen angebohrt wird. Dabei wird davon ausgegangen, dass beim Bohren eine entsprechend hohe Kraft in axialer Richtung auf das Zylindergehäuse aufgebracht wird, die diese Mechanik auslöst.

Die erfindungsgemäße Lösung soll mit Bezug auf die Zeichnungen näher erläutert werden.

Dabei zeigt:
Fig. 1: Stiftzylinder mit Bohrschutz-Blockierstiften als ein nicht erfindungsgemäßes Ausführungsbeispiel
Fig. 2: Schnitt mit glatten Bohrschutz-Blockierstiften als ein nicht erfindungsgemäßes Ausführungsbeispiel
Fig. 3: Schnitt mit glatten Bohrschutz-Blockierstiften; linker Bohrschutz-Blockierstift ausgelöst als ein nicht erfindungsgemäßes Ausführungsbeispiel
Fig. 4: Schnitt mit ausgenommenen, rillenförmigen Bohrschutz-Blockierstiften als ein nicht erfindungsgemäßes Ausführungsbeispiel
Fig. 5: Schnitt mit ausgenommenen, rillenförmigen Bohrschutz-Blockierstiften als ein nicht erfindungsgemäßes Ausführungsbeispiel
Fig. 6: Schnitt mit ausgenommenen, rillenförmigen Bohrschutz-Blockierstiften; linker Bohrschutz-Blockierstift ausgelöst als ein nicht erfindungsgemäßes Ausführungsbeispiel
Fig. 7: Stiftzylinder mit Bohrschutz-Hülse
Fig. 8: Schnitt Stiftzylinder mit Bohrschutz-Hülse
Fig. 9: Schnitt Stiftzylinder mit Bohrschutz-Hülse; Bohrschutz ausgelöst
Fig. 9a: Detaildarstellung: Schnitt Stiftzylinder mit Bohrschutz-Hülse; Bohrschutz ausgelöst
Fig. 10: Knaufzylinder mit Bohrschutz-Hülse
Fig. 11: Schnitt durch Knaufzylinder im Skandinavischen "ovalen" Zylindergehäuse

Figur 1 zeigt als ein nicht erfindungsgemäßes Ausführungsbeispiel in einem schematischen Querschnitt einen Schließzylinder- oder ein Zylindergehäuse 1 mit dem Schließbart 3. In dem Zylindergehäuse 1 ist - wie üblich - der Zylinderkern mit dem Schlüsselkanal drehbar gelagert.

Aus der Figur 2 ist ersichtlich, dass außer dem bekannten Bohrschutz 4 längs der Gehäusestifte 5 Bohrschutz-Blockierstifte 2 angeordnet sind.

Diese Bohrschutz- Blockierstifte 2 sind so in entsprechenden Bohrungen im Zylinderkern angeordnet, das sie im normalen Betrieb ihre Position - wie sie in der Figur 2 gezeigt ist - beibehalten.

Bei einem Manipulationsversuch wird in der Regel ein Bohrer im Bereich der Bohrschutzstifte 4 angesetzt. Da dies mit erheblicher Druckkraft geschieht, kann ein seitliches Abrutschen des Bohrers nicht vermieden werden.

In diesem Fall trifft der Bohrer aber auf die längsverschiebbaren Bohrschutz- Blockierstifte 2 und verschiebt diesen in Axialrichtung auf den Schließbart zu.

Dadurch ragen sie - wie in Figur 3 dargestellt - in den Schwenkbereich des Schließbartes 3, so dass dieser an einer vollständigen Drehung gehindert wird.

Eine weitere Manipulation des Schließzylinders ist damit nicht möglich.

Die Figuren 4 bis 6 zeigen als ein weiteres nicht erfindungsgemäßes Ausführungsbeispiel eine Abwandlung dieser Ausgestaltung, und zwar sind die Bohrungen, in denen die Bohrschutz- Blockierstifte 7 längsverschiebbar sind, im Bereich der Gehäusestiftbohrungen als Sehnen ausgeführt.

Entsprechend weisen die Bohrschutz- Blockierstifte 7 Ausnehmungen 9 auf.

Die Normalstellung ist in der Figur 5 dargestellt, d. h. die Gehäusestifte 5 können sich ungehindert radial verschieben, wenn ein Schließvorgang ausgeführt wird.

Nach einem Manipulationsversuch ist der Bohrschutz- Blockierstift 7 - wie in der Figur 6 dargestellt - längsverschoben und blockiert nicht nur die Schwenkbewegung des Schließbartes 3 sondern auch die radiale Verschiebung der Gehäusestifte 5.

Das vorstehend geschilderte Grundprinzip einer axialen Verschiebung des Bohrschutzes ist auch bei der Ausgestaltung nach den Figuren 7 bis 10 beibehalten worden.

Diese Variante ist besonders für Kaufzylinder geeignet, wie es beispielsweise in der Figur 10 gezeigt ist.

In diesem Fall ist derZylinderkern 8 (Figur 7) von einer Bohrschutzhülse 10 umgeben, die längsverschiebbar gelagert ist. Nahe dem dem Schließbart 3 zugewandten Ende der Bohrschutzhülse 10 ist an dieser ein Ansatz vorgesehen, und zwar eine Schiebernase 12. Wie die Figuren 8 bis 9a zeigen, kann diese Schiebernase bei einer Längsverschiebung der Bohrschutzhülse, die wiederum nach einem Manipulationsversuch und dem Abrutschen des Bohres auftritt, mit einem Blockierstift 13 in Eingriff kommen.

Dieser Blockierstift wird dann axial oder längs in den Schwenkbereich des Schließbartes verschoben, so dass eine weitere Manipulation verhindert wird.

In der Figur 10 ist am Beispiel eines Knaufzylinders 14 dargestellt, wie die Bohrschutzhülse 15 angeordnet ist.

Schließlich zeigt die Figur 11 noch ein weiteres Ausführungsbeispiel, und zwar einen Schnitt durch einen Knaufzylinder in einem Skandinavischen "ovalen" Zylindergehäuse.

Im Einzelnen ist hierbei der Knauf mit 14 bezeichnet und der Anbohrschutz mit 4, wobei dieser hier einerseits als runde Scheibe und andererseits als Bohrschutzstift, wie bei den vorausgegangenen Darstellungen, ausgebildet ist.

Mit 1 ist das Zylindergehäuse und mit 8 der Zylinderkern bezeichnet.

Der Abtrieb für dieses Skandinavische System ist mit 20 bezeichnet.

Bei diesem System ist kein Schließbart vorhanden, sondern ein Adapter 18 für das Ovalzylindergehäuse, der mit dem Zylinderkern 8 - bei passender Codierung des Schlüssels - verbindbar ist.

Die Bohrschutzhülse 16 umgibt den Zylinderkern 8 in der vorher beschriebenen Weise. Sie weist aber keine Schiebernase auf, sondern eine Querbohrung durch die das radial innere Ende eines Blockierstiftes 17, der in einer Gehäusebohrung angeordnet ist, unter dem Druck der Feder 19 radial in eine Ausnehmung im Adapter 18 drückbar ist, wenn die Bohrschutzhülse, bei einer Manipulation, axial verschoben wurde, so dass dann die Drehung des Adapters verhindert wird. Diese Wirkungsweise entspricht der, die bei der Schließbartausführung erläutert worden ist.

### Bezugszeichenliste

1 - Zylindergehäuse
2 - glatter Bohrschutz-Blockierstift
3 - Schließbart
4 - Bohrschutz-Stift (Anbohrschutz)
5 - Gehäusestift
6 - Kernstift
7 - rillenförmiger Bohrschutz-Blockierstift
8 - Zylinderkern
9 - rillenförmige Ausnehmung im Bohrschutz-Blockierstift
10 - Bohrschutzhülse
11 - Bohrungen in der Bohrschutz-Hülse für die Gehäusestifte / Kernstifte
12 - Schiebernase der Bohrschutz-Hülse
13 - Blockierstift
14 - Knaufzylinder
15 - Bohrschützhülse Knaufzylinder
16 - Bohrschutzhülse mit Querbohrung ohne Schieber-Nase
17 - Blockierstift in Gehäusestift-Bohrung
18 - Adapter für Ovalzylindergehäuse
19 - Druckfeder für Blockierstift
20 - Abtrieb für Skandinavisches System

## Patentansprüche

1. Schließzylindersystem, umfassend ein Zylindergehäuse (1) mit einem drehbar darin gelagerten Zylinderkern (8), der mit einem Schließbart (3) oder einem Abtriebssystem koppelbar ist, und zwar über einen in einen Schlüsselkanal einführbaren mechanisch und/oder elektronisch codierten Schlüssel oder eine Knaufspindel, sowie einen im Zylindergehäuse im Bereich dessen außenseitiger Stirnseite vorgesehenen Anbohrschutz (4), wobei im Zylindergehäuse (1) und/oder im Zylinderkern (8) zusätzlich zu dem Anbohrschutz (4) mindestens ein durch eine mechanische Krafteinwirkung auf den Anbohrschutz axial verschiebbares, die Drehung des Schließbartes oder eines zwischen Zylinderkern und Abtriebssystem angeordneten Adapters verhinderndes, Blockierelement vorgesehen ist,
**dadurch gekennzeichnet,**
**dass** das Blockierelement als eine den Zylinderkern (8) axial verschiebbar umgebende Bohrschutzhülse (10) ausgebildet ist, die mit einem im Zylindergehäuse axial verschiebbaren Blockierstift (13) in Eingriff bringbar ist, der bei der Verschiebung der Bohrschutzhülse (10) eine Drehung des Schließbartes verhindert.

2. Schließzylindersystem nach Anspruch 1,
**dadurch gekennzeichnet,**
**dass** die Bohrschutzhülse den auf die Codierung des Schlüssels ansprechenden, in Bohrungen verschiebbaren Kern- und Gehäusestiften (5), entsprechende Bohrungen aufweist, die bei einer axialen Verschiebung der Bohrschutzhülse die Bewegung der Kern- und Gehäusestifte blockieren.

3. Schließzylindersystem nach Anspruch 1,
**dadurch gekennzeichnet,**
**dass** der Zylinderkern (8) mit einem dessen Drehbewegung mit dem Abtriebssystem des Schließzylinders koppelnden Adapter (18) verbunden ist und dass die als Blockierelement ausgebildete, den Zylinderkern umgebende, axial verschiebbare Bohrschutzhülse (16) den Eingriff eines Blockierstiftes (17) zur Verhinderung der Drehbewegung des Adapters (18) freigibt oder sperrt.

## Claims

1. A lock cylinder system, comprising a cylinder housing (1) with a cylinder core (8) mounted rotatably therein which can be coupled with a lock bit (3) or an output system, namely by means of a mechanically and/or electronically coded key or a knob spindle which can be inserted into a keyway, and also drilling-out protection (4) provided in the cylinder housing in the region of the outside end face thereof, wherein at least one blocking element which is axially displaceable by a mechanical application of force on the drilling-out protection and which prevents the rotation of the lock bit or of an adapter arranged between the cylinder core and output system is provided in the cylinder housing (1) and/or in the cylinder core (8) in addition to the drilling-out protection (4),
**characterised in that**
the blocking element is designed as a drilling protection sleeve (10) surrounding the cylinder core (8) in axially displaceable manner, which sleeve can be brought into engagement with a blocking pin (13) which is axially displaceable in the cylinder housing, which pin upon the displacement of the drilling protection sleeve (10) prevents rotation of the lock bit.

2. A lock cylinder system according to Claim 1,
**characterised in that**
the drilling protection sleeve has bores corresponding to the core and housing pins (5) which respond to the coding of the key and are displaceable in bores, which first-mentioned bores upon axial displacement of the drilling protection sleeve block the movement of the core and housing pins.

3. A lock cylinder system according to Claim 1,
**characterised in that**
the cylinder core (8) is connected to an adapter (18) which couples the rotary movement thereof with the output system of the lock cylinder, and **in that** the axially displaceable drilling protection sleeve (16) which is designed as a blocking element and surrounds the cylinder core releases or blocks the engagement of a blocking pin (17) for preventing the rotary movement of the adapter (18).

## Revendications

1. Système de barillet de serrure, comprenant un logement de barillet (1) avec un noyau de cylindre (8) qui est logé rotatif à l'intérieur et qui peut être couplé à une barbe de serrure (3) ou à un système de sortie, et ce par l'intermédiaire d'une clé pouvant être introduite dans le canal de clé et codée mécaniquement et/ou électroniquement ou d'un axe de pommeau, et une protection anti-perçage (4) prévue dans le logement de barillet dans la zone de sa face frontale extérieure,
dans lequel il est prévu dans le logement de barillet (1) et/ou dans le noyau de cylindre (8), en plus de la protection anti-perçage (4) au moins un élément de blocage déplaçable sur le plan axial sur la protection anti-perçage par l'action d'une force mécanique, empêchant la rotation de la barbe de serrure ou d'un adaptateur agencé entre le noyau de cylindre et le système de sortie,
**caractérisé en ce que** l'élément de blocage est réalisé sous la forme d'un manchon de protection anti-perçage (10) qui entoure de manière mobile sur le plan axial le noyau de cylindre (8) et qui peut être mis en prise avec une tige de blocage (13) mobile sur le plan axial dans le logement de barillet qui empêche une rotation de la barbe de fermeture lors du déplacement du manchon de protection anti-perçage (10).

2. Système de barillet de serrure selon la revendication 1, **caractérisé en ce que** le manchon de protection anti-perçage comporte des trous qui correspondent aux tiges de noyau et de logement (5) réagissant au codage de la clé et déplaçables dans des trous, qui bloquent le mouvement des tiges de noyau et de logement lors d'un déplacement axial du manchon de protection anti-perçage.

3. Système de barillet de serrure selon la revendication 1,
**caractérisé en ce que** le noyau de cylindre (8) est relié à un adaptateur (18) couplant son mouvement en rotation au système de sortie du barillet de serrure et **en ce que** le manchon de protection anti-perçage (16) réalisé comme élément de blocage, entourant le noyau de cylindre, déplaçable sur le plan axial, libère ou bloque la mise en prise d'une tige de blocage (17) afin d'empêcher le mouvement de rotation de l'adaptateur (18).
